# EUROPÄISCHE PATENTSCHRIFT

(11) **EP 3 992 112 B1**
(45) Veröffentlichungstag und Bekanntmachung des Hinweises auf die Patenterteilung: **08.11.2023**
(21) Anmeldenummer: 20204892.2
(22) Anmeldetag: 30.10.2020
(51) Int. Cl.: B65F 1/00, B65F 1/06

(54) **ABFALLBEHÄLTER MIT EINER TRENNLEISTE**
WASTE CONTAINER WITH A SEPARATING BAR
RÉCIPIENT À DÉCHETS DOTÉ D'UNE BARRE DE SÉPARATION

(43) Veröffentlichungstag der Anmeldung: 04.05.2022
(73) Patentinhaber: A. & J. Stöckli AG, 8754 Netstal (CH)
(72) Erfinder: Rüsch, Marcel, 8497 Fischenthal (CH)
(74) Vertreter: E. Blum & Co. AG

(56) Entgegenhaltungen:
- CN-A- 110 606 296
- ES-A1- 2 253 079
- ES-U- 1 033 392
- ES-U- 1 049 567

## Beschreibung

### Gebiet der Erfindung

Die Erfindung betrifft eine Sackaufspannvorrichtung zum Aufspannen eines Sacks, insbesondere eines Müllsacks. Die Sackaufspannvorrichtung umfasst ein Basisaufspannelement, welches einen Innenbereich umschliesst.

### Hintergrund

Bei der Mülltrennung werden unterschiedliche Sorten von Abfall separat gesammelt. Dies dient einer möglichst guten Verwertung oder Entsorgung des Abfalls. In Privathaushalten müssen unterschiedliche Behälter bereitgestellt werden, um beispielsweise Papier, Glas, Kunststoffe, organische Abfälle etc. getrennt zu sammeln. Je nach Haushaltsgrösse sind hierfür grössere oder kleinere Behälter notwendig, welche mehr oder weniger Fläche innerhalb einer Wohnung beanspruchen. Eine kompakte und flexible Anordnung unterschiedlicher Sammelbehälter ist deshalb für den Haushalt erwünscht.

ES 2 253 079 offenbart einen Abfalleimer mit einem Trennsteg, welcher den Innenbereich in zwei Teilbereiche unterteilt.

ES 1 049 567 zeigt einen Abfalleimer, welcher einen entfernbaren Trennsteg aufweist.

### Darstellung der Erfindung

Es stellt sich die Aufgabe, eine Sackaufspannvorrichtung bereitzustellen, mit welcher möglichst einfach Abfall getrennt werden kann.

Diese Aufgabe wird durch die Sackaufspannvorrichtung des unabhängigen Anspruchs gelöst, welche geeignet ist, einen Sack, insbesondere einen Müllsack, aufzuspannen. Die Sackaufspannvorrichtung umfasst ein Basisaufspannelement, welches einen Innenbereich umschliesst. Ist die Sackaufspannvorrichtung beispielsweise ein Behälter, auf welchem ein Sack aufgespannt werden kann, so bildet das Behälterinnere den Innenbereich. Im Falle eines Behälters sind die an der Oberseite angeordneten Vorrichtungen, an welchen der Sack aufgespannt werden kann, Bestandteile des Basisaufspannelements.

Die Sackaufspannvorrichtung umfasst weiter eine Trennleiste, welche den Innenbereich überragt und sich von einer ersten Wandung des Basisaufspannelements zu einer zweiten Wandung des Basisaufspannelements erstreckt.

Im Weiteren kann die Trennleiste den Innenbereich in mindestens einen ersten Teilbereich und in einen zweiten Teilbereich unterteilen. Dadurch sind mindestens ein erster Sack im ersten Teilbereich und ein zweiter Sack im zweiten Teilbereich aufspannbar. Insbesondere sind der erste Teilbereich und der zweite Teilbereich gleich gross.

Die Verwendung einer Trennleiste hat den Vorteil, dass eine einzelne Sackaufspannvorrichtung in mehrere Teilbereiche unterteilt werden kann und somit mehrere Säcke auf der Sackaufspannvorrichtung aufgespannt werden können. Dies vereinfacht die Mülltrennung, da nicht mehrere Behälter notwendig sind.

Im Weiteren ermöglicht die Unterteilung des Innenbereichs die Verwendung unterschiedlich grosser Säcke. Wird der Innenbereich beispielsweise in zwei gleich grosse Teilbereiche unterteilt, können halb so grosse Säcke verwendet werden, wie wenn keine Unterteilung erfolgt.

Mit Vorteil kann die Trennleiste entlang einer ersten Längsseite eine erste Seitenaufspannvorrichtung und gegenüberliegend entlang einer zweiten Längsseite eine zweite Seitenaufspannvorrichtung aufweisen. Die Längsseite ist diejenige Seite der Trennleiste, welche sich von der ersten Wandung des Basisaufspannelements zur zweiten Wandung des Basisaufspannelements erstreckt.

Mindestens zwei Seitenaufspannvorrichtungen haben den Vorteil, dass mindestens zwei Säcke an der Trennleiste aufgespannt werden können. Dadurch kann in jedem Teilbereich ein separater Sack aufgespannt werden.

Ein Basisdeckel überdeckt das Basisaufspannelement, während der Basisdeckel den Innenbereich nicht überdeckt.

Insbesondere erstrecken sich die erste Seitenaufspannvorrichtung entlang der gesamten ersten Längsseite und die zweite Seitenaufspannvorrichtung entlang der gesamten zweiten Längsseite. Insbesondere können die erste Seitenaufspannvorrichtung und die zweite Seitenaufspannvorrichtung voneinander beabstandet sein.

Im Weiteren kann das Basisaufspannelement eine erste Basisaufspannvorrichtung und eine zweite Basisaufspannvorrichtung aufweisen, insbesondere wobei die Trennleiste zwischen der ersten Basisaufspannvorrichtung und der zweiten Basisaufspannvorrichtung angeordnet ist.

Mit Vorteil sind die Trennleiste und das Basisaufspannelement derart ausgestaltet, dass der erste Sack gemeinsam auf der ersten Seitenaufspannvorrichtung der Trennleiste und auf der ersten Basisaufspannvorrichtung des Basisaufspannelements und der zweite Sack gemeinsam auf der zweiten Seitenaufspannvorrichtung und auf der zweiten Basisaufspannvorrichtung aufspannbar sind. Insbesondere ist die Trennleiste vom Basisaufspannelement entfernbar.

Bei nicht montierter Trennleiste kann ein Sack auf dem Basisaufspannelement aufgespannt und im Innenbereich angeordnet werden.

Diese Anordnung von Trennleiste und Basisaufspannelement hat den Vorteil, dass bei nichtmontierter Trennleiste ein grosser Sack auf dem Basisaufspannelement aufgespannt werden kann, während bei montierter Trennleiste kleinere Säcke zwischen der Trennleiste und dem Basisaufspannelement aufgespannt werden können. Dies hat eine erhöhte Flexibilität beim Aufspannen der Säcke und eine kompakte Ausgestaltung der Sackaufspannvorrichtung zur Folge.

Mit Vorteil kann die Basisaufspannvorrichtung rund oder rechteckig ausgestaltet sein, und/oder der Innenbereich kann das Innere eines Behälters oder eines umschlossenen Rahmens sein.

Mit Vorteil weist die Trennleiste einen öffenbaren Deckel auf, insbesondere wobei der Deckel mittels eines Scharniers an der Trennleiste angeordnet ist. Der Deckel kann in einer Offenposition arretiert werden. Zudem kann der Deckel derart ausgestaltet sein, dass der Sack im aufgespannten Zustand durch ein Schliessen des Deckels fixiert und nur bei geöffnetem Deckel von der Trennleiste entfernt werden kann.

Der Deckel hat den Vorteil, dass der Sack stabil auf der Trennleiste fixiert werden kann, damit er beim Befüllen des Sacks nicht von der Trennleiste hinunterfällt

Der Basisdeckel kann insbesondere eine Kreisringform oder eine rechteckige Rahmenform aufweisen. Mit dem Basisdeckel lässt sich der Sack auf dem Basisaufspannelement fixieren oder zumindest abdecken.

Mit Vorteil ist die Trennleiste nur bei demontiertem Basisdeckel vom Basisaufspannelement entfernbar. Dies hat den Vorteil, dass die Trennleiste innerhalb der Sackaufspannvorrichtung stabil fixiert ist und sich nicht ungewollt bewegt.

Insbesondere ist die Trennleiste mittels mindestens einem Schnappverschluss am Basisaufspannelement befestigt. Ein Schnappverschluss umfasst eine vorstehende Stelle eines Teils, z.B. einen Haken oder einen Wulst, die bei der Montage kurzfristig ausgelenkt wird und in eine Vertiefung des Verbindungspartners einrastet.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 ein erster Abfallbehälter mit montiertem Basisdeckel;
Fig. 2 der erste Abfallbehälter ohne Basisdeckel;
Fig. 3 der erste Abfallbehälter mit geöffnetem Deckel;
Fig. 4 die Trennleiste des ersten Abfallbehälters mit geschlossenem Deckel;
Fig. 5 die Trennleiste des ersten Abfallbehälters mit offenem Deckel;
Fig. 6 die Trennleiste mit Sicht von oben;
Fig. 7 die Trennleiste mit Sicht von der Seite;
Fig. 8 ein zweiter Abfallbehälter ohne Basisdeckel;
Fig. 9 der zweite Abfallbehälter mit Basisdeckel;
Fig. 10 die Trennleiste eines dritten Abfallbehälters;
Fig. 11 die Trennleiste des dritten Abfallbehälters mit geöffnetem Deckel;
Fig. 12 der dritte Abfallbehälter ohne Basisdeckel; und
Fig. 13 der dritte Abfallbehälter mit Basisdeckel.

### Wege zur Ausführung der Erfindung

Die Fig. 1 bis 7 zeigen eine erste Ausführungsform einer Sackaufspannvorrichtung. Die Sackaufspannvorrichtung ist ein Abfallbehälter 1. Der Abfallbehälter 1 umfasst einen Innenbereich 2, in welchem ein oder mehrere Müllsacke (nicht gezeigt) angeordnet und mit Abfall befüllt werden können. Am oberen Rand des Abfallbehälters 1 ist ein Basisaufspannelement 3 und mittig über dem Innenbereich 2 ist eine Trennleiste 4 angeordnet. Am Basisaufspannelement 3 und an der Trennleiste 4 können die Müllsacke fixiert werden.

Vorliegend bildet die gesamte kreisförmige Oberseite des Abfallbehälters 1 das Basisaufspannelement 3. Ist die Trennleiste 4 demontiert, kann ein grosser Müllsack über den gesamten Umfang des Abfallbehälters 1 aufgespannt werden, sodass der Müllsack den gesamten Innenbereich 2 ausfüllt.

Die Müllsäcke sind aber nicht immer gleich gross. Aus diesem Grund umfasst das Basisaufspannelement 3 mehrere Zacken, sodass bei demontierter Trennleiste 4 ein Müllsack auch nur über einen Teilbereich des Basisaufspannelements 3 aufgespannt werden kann.

Das Basisaufspannelement 3 umfasst eine erste Wandung 31 und eine der ersten Wandung 31 gegenüberliegende zweite Wandung 32. Ist die Trennleiste 4 montiert, erstreckt sie sich von der ersten Wandung 31 zur zweiten Wandung 32 und überragt dabei den Innenbereich 2. Die Trennleiste 4 unterteilt den Innenbereich 2 in einen ersten Teilbereich 21 und in einen zweiten Teilbereich 22. Beide Teilbereiche 21, 22 sind gleich gross und bilden einen Halbkreis, d.h. die Trennleiste 4 liegt im Durchmesser der kreisförmigen Öffnung des Abfallbehälters 1. Im ersten Teilbereich 21 kann ein erster Müllsack und im zweiten Teilbereich 22 kann ein zweiter Müllsack aufgespannt werden. Im ersten Teilbereich 21 und auch im zweiten Teilbereich 22 können jeweils auch zwei Müllsäcke aufgespannt werden.

In den Fig. 4 bis 7 ist die Trennleiste 4 detaillierter dargestellt. Die Trennleiste 4 umfasst einen Deckel 41, welcher geöffnet werden kann. In den Fig. 4, 6 und 7 ist der Deckel 41 geschlossen, in der Fig. 5 ist der Deckel 41 geöffnet. Im Weiteren umfasst die Trennleiste 4 entlang einer ersten Längsseite eine erste Seitenaufspannvorrichtung 42 und gegenüberliegend entlang einer zweiten Längsseite eine zweite Seitenaufspannvorrichtung 43. Sowohl die erste Seitenaufspannvorrichtung 42 als auch die zweite Seitenaufspannvorrichtung 43 weisen jeweils acht Zacken auf, welche in einer Reihe entlang der Längsseiten angeordnet sind. Auf diesen Zacken können unterschiedlich grosse Müllsäcke aufgespannt werden.

Die Seitenaufspannvorrichtungen 42 und 43 erstrecken sich in der vorliegenden Ausführungsform über die gesamte Länge der Trennleiste 4, sind an gegenüberliegenden Längsseiten der Trennleiste 4 angeordnet und um den Abstand A voneinander beabstandet.

Auf der Fig. 3 ist die Trennleiste 4 mit geöffnetem Deckel 41 am Abfallbehälter 1 angeordnet. An der ersten Wandung 31 ist die Trennleiste 4 mittels eines drehbaren Scharniers 44, d.h. mittels eines Drehscharniers montiert. Bestandteil des Scharniers 44 ist eine in den Fig. 4 bis 7 gezeigte Zunge 441 der Trennleiste 4, welche in eine Öffnung des Basisaufspannelements 3 eingeführt wird und sich in dieser Öffnung in Pfeilrichtung 442 drehen kann. An der zweiten Wandung 32 ist die Trennleiste 4 mittels eines Schnappverschlusses 45 am Basisaufspannelement 3 lösbar fixiert.

Ist die Trennleiste 4, wie in Fig. 3 gezeigt, am Basisaufspannelement 3 angeordnet, kann bei geöffnetem Deckel 41 ein erster Müllsack im ersten Teilbereich 21 montiert werden. Der erste Müllsack wird hierfür einerseits auf eine erste Basisaufspannvorrichtung 33 des Basisaufspannelements 3 und andererseits auf die erste Seitenaufspannvorrichtung 42 der Trennleiste 4 montiert. Ein zweiter Müllsack wird einerseits auf eine zweite Basisaufspannvorrichtung 34 des Basisaufspannelements 3 und andererseits auf die zweite Seitenaufspannvorrichtung 43 der Trennleiste 4 montiert. Die beiden Müllsäcke sind damit gemeinsam durch das Basisaufspannelement 3 und die Trennleiste 4 aufgespannt und im Innenbereich 2 angeordnet.

Sind die Müllsäcke am Basisaufspannelement 3 und an der Trennleiste 4 aufgespannt, kann der Deckel 41 geschlossen werden, um die Müllsäcke auf der Trennleiste 4 zu fixieren. Der Deckel 41 schnappt am Schnapper 411 ein und kann durch Betätigung des Schnappers 411 wieder gelöst werden. Zwischen Offenstellung und Geschlossenstellung dreht sich der Deckel 41 um ein zweites Scharnier 412. In der Offenstellung, wie in Fig. 5 gezeigt, ist der Deckel 41 arretiert.

Im Weiteren kann ein Basisdeckel 35 auf das Basisaufspannelement 3 montiert werden, um die Müllsäcke auch auf dem Basisaufspannelement 3 zu fixieren. Die Trennleiste 4 kann nur demontiert werden, wenn der Basisdeckel 35 demontiert ist.

Die Fig. 8 und 9 zeigen eine weitere Ausführungsform des Abfallbehälters 1. Die Trennleiste 4 ist in seiner Gesamtlänge gleich lang wie die in den Fig. 1 bis 7 gezeigte Trennleiste 4. Die Seitenaufspannvorrichtungen 42 und 43 und auch der Deckel 41 sind jedoch kürzer ausgestaltet. Das freie Ende der Trennleiste 4 wird dabei mittels einer Überdeckung 351, welche Bestandteil des Basisdeckels 35 ist, überdeckt. Im Vergleich zu der in den Fig. 1 bis 7 gezeigten Ausführungsform, ist die Ausführungsform der Fig. 8 und 9 für vergleichsweise kleinere Müllsäcke geeignet.

Die Fig. 10 bis 13 zeigen eine dritte Ausführungsform. Der gezeigte Abfallbehälter 1 weist eine rechteckige bzw. quadratische Form auf. Das Basisaufspannelement 3 mit der ersten Basisaufspannvorrichtung 33 und der zweiten Basisaufspannvorrichtung 34 umfasst vier in den Ecken angeordnete Federelemente, an welchen Müllsäcke aufgespannt werden können. Diese Federelemente können selbstverständlich auch an anderen Positionen des oberen Randes des Abfallbehälters angeordnet werden.

Im Weiteren umfasst die Trennleiste 4 kein Drehscharnier sondern zwei Schnappverschlüsse 45. Die Trennleiste 4 kann somit beidseitig in einfacher Weise vom Basisaufspannelement 3 bzw. vom oberen Rand des Abfallbehälters gelöst werden.

Während in der vorliegenden Anmeldung bevorzugte Ausführungen der Erfindung beschrieben sind, ist klar darauf hinzuweisen, dass die Erfindung nicht auf diese beschränkt ist und in auch anderer Weise innerhalb des Umfangs der folgenden Ansprüche ausgeführt werden kann.

## Patentansprüche

1. Sackaufspannvorrichtung zum Aufspannen eines Sacks, insbesondere eines Müllsacks, aufweisend
- ein einen Innenbereich (2) umschliessendes Basisaufspannelement (3),
- eine Trennleiste (4), welche den Innenbereich (2) überragt und sich von einer ersten Wandung (31) des Basisaufspannelements (3) zu einer zweiten Wandung (32) des Basisaufspannelements (3) erstreckt,
derart ausgestaltet, dass der Sack gemeinsam durch das Basisaufspannelement (3) und die Trennleiste (4) aufspannbar und im Innenbereich (2) anordenbar ist,
wobei das Basisaufspannelement (3) einen Basisdeckel (35) umfasst, welcher das Basisaufspannelement (3) überdeckt, **dadurch gekennzeichnet, dass** das Basisaufspannelement (3) den Innenbereich (2) nicht überdeckt.

2. Sackaufspannvorrichtung nach Anspruch 1, wobei die Trennleiste (4) den Innenbereich (2) in mindestens einen ersten Teilbereich (21) und in einen zweiten Teilbereich (22) unterteilt, sodass mindestens ein erster Sack im ersten Teilbereich (21) und ein zweiter Sack im zweiten Teilbereich (22) aufspannbar sind,
insbesondere wobei der erste Teilbereich (21) und der zweite Teilbereich (22) gleich gross sind.

3. Sackaufspannvorrichtung nach einem der vorangehenden Ansprüche, wobei die Trennleiste (4) entlang einer ersten Längsseite eine erste Seitenaufspannvorrichtung (42) und gegenüberliegend entlang einer zweiten Längsseite eine zweite Seitenaufspannvorrichtung (43) aufweist,
insbesondere wobei sich die erste Seitenaufspannvorrichtung (42) entlang der gesamten ersten Längsseite und die zweite Seitenaufspannvorrichtung (43) entlang der gesamten zweiten Längsseite erstreckt,
insbesondere wobei die erste Seitenaufspannvorrichtung (42) und die zweite Aufspannvorrichtung (43) voneinander beabstandet sind.

4. Sackaufspannvorrichtung nach einem der vorangehenden Ansprüche, wobei das Basisaufspannelement (3) eine erste Basisaufspannvorrichtung (33) und eine zweite Basisaufspannvorrichtung (34) aufweist,
insbesondere wobei die Trennleiste (4) zwischen der ersten Basisaufspannvorrichtung (33) und der zweiten Basisaufspannvorrichtung (34) angeordnet ist.

5. Sackaufspannvorrichtung nach Anspruch 3 und 4, wobei die Trennleiste (4) und das Basisaufspannelement (3) derart ausgestaltet sind,
dass der erste Sack gemeinsam auf der ersten Seitenaufspannvorrichtung (42) und auf der ersten Basisaufspannvorrichtung (33) aufspannbar, und
dass der zweite Sack gemeinsam auf der zweiten Seitenaufspannvorrichtung (43) und auf der zweiten Basisaufspannvorrichtung (34) aufspannbar ist.

6. Sackaufspannvorrichtung nach einem der vorangehenden Ansprüche, wobei die Trennleiste (4) vom Basisaufspannelement (3) entfernbar ist.

7. Sackaufspannvorrichtung nach einem der vorangehenden Ansprüche, derart ausgestaltet, dass bei nicht montierter Trennleiste (4) ein Sack auf dem Basisaufspannelement (3) aufspannbar und im Innenbereich (2) anordenbar ist.

8. Sackaufspannvorrichtung nach einem der vorangehenden Ansprüche, wobei
die Basisaufspannvorrichtung (3) rund oder rechteckig ausgestaltet ist, und/oder
der Innenbereich (2) das Innere eines Behälters oder eines umschlossenen Rahmens ist.

9. Sackaufspannvorrichtung nach einem der vorangehenden Ansprüche, wobei die Trennleiste (4) einen öffenbaren Deckel (41) aufweist,
insbesondere wobei der Deckel (41) mittels eines Scharniers (412) an der Trennleiste (4) angeordnet ist.

10. Sackaufspannvorrichtung nach Anspruch 10, wobei der Deckel (41) in einer Offenposition arretierbar ist.

11. Sackaufspannvorrichtung nach Anspruch 9 oder 10, wobei der Deckel (41) derart ausgestaltet ist, dass der Sack im aufgespannten Zustand durch ein Schliessen des Deckels (41) auf der Trennleiste (4) fixierbar ist und nur bei geöffnetem Deckel (41) von der Trennleiste (4) entfernbar ist.

12. Sackaufspannvorrichtung nach einem der vorangehenden Ansprüche,
wobei der Basisdeckel (35) eine Kreisringform oder eine rechteckige Rahmenform aufweist.

13. Sackaufspannvorrichtung nach einem der vorangehenden Ansprüche, derart ausgestaltet, dass die Trennleiste (4) nur bei demontiertem Basisdeckel (35) vom Basisaufspannelement (3) entfernbar ist.

14. Sackaufspannvorrichtung nach einem der vorangehenden Ansprüche, wobei die Trennleiste (4) mittels mindestens einem Schnappverschluss (45) am Basisaufspannelement (3) befestigt ist.

## Claims

1. Bag clamping device for clamping a bag, in particular a waste bag, comprising
- a base clamping element (3) enclosing an inner region (2),
- a separating bar (4) which projects beyond the inner region (2) and extends from a first wall (31) of the base clamping element (3) to a second wall (32) of the base clamping element (3),
adapted in such a way that the bag can be clamped together by the base clamping element (3) and the separating bar (4) and can be arranged in the inner region (2),
wherein the base clamping element (3) comprises a base cover (35) which covers the base clamping element (3),
**characterised in that** the base clamping element (3) does not cover the inner region (2).

2. Bag clamping device according to claim 1,
wherein the separating bar (4) divides the inner region (2) into at least a first partial region (21) and a second partial region (22), so that at least a first bag can be clamped in the first partial region (21) and a second bag can be clamped in the second partial region (22),
in particular wherein the first partial region (21) and the second partial region (22) are of equal size.

3. Bag clamping device according to one of the preceding claims, wherein the separating bar (4) has a first side clamping device (42) along a first longitudinal side and a second side clamping device (43) opposite along a second longitudinal side,
in particular wherein the first side clamping device (42) extends along the entire first longitudinal side and the second side clamping device (43) extends along the entire second longitudinal side,
in particular wherein the first side clamping device (42) and the second side clamping device (43) are spaced apart from each other.

4. Bag clamping device according to any one of the preceding claims, wherein the base clamping element (3) comprises a first base clamping device (33) and a second base clamping device (34),
in particular wherein the separating bar (4) is arranged between the first base clamping device (33) and the second base clamping device (34).

5. Bag clamping device according to claim 3 and 4, wherein the separating bar (4) and the base clamping element (3) are configured in such a way
that the first bag can be clamped together on the first side clamping device (42) and on the first base clamping device (33), and
that the second bag can be clamped together on the second side clamping device (43) and on the second base clamping device (34).

6. Bag clamping device according to any one of the preceding claims, wherein the separating bar (4) is removable from the base clamping element (3).

7. Bag clamping device according to one of the preceding claims, adapted in such a way that a bag can be clamped onto the base clamping element (3) and arranged in the inner region (2) when the separating bar (4) is not mounted.

8. Bag clamping device according to one of the preceding claims, wherein
the base clamping device (3) is round or rectangular, and/or
the inner region (2) is the interior of a container or an enclosed frame.

9. Bag clamping device according to one of the preceding claims, wherein the separating bar (4) comprises an openable lid (41),
in particular wherein the lid (41) is arranged on the separating bar (4) by means of a hinge (412).

10. Bag clamping device according to claim 10,
wherein the lid (41) is lockable in an open position.

11. Bag clamping device according to claim 9 or 10, wherein the lid (41) is adapted in such a way that the bag can be fixed on the separating bar (4) in the clamped state by closing the lid (41) and can only be removed from the separating bar (4) when the lid (41) is open.

12. Bag clamping device according to any one of the preceding claims,
wherein the base lid (35) has a circular ring shape or a rectangular frame shape.

13. Bag clamping device according to one of the preceding claims, adapted in such a way that the separating bar (4) can only be removed from the base clamping element (3) when the base cover (35) is demounted.

14. Bag clamping device according to one of the preceding claims, wherein the separating bar (4) is fastened to the base clamping element (3) by means of at least one snap lock (45).

## Revendications

1. Dispositif de serrage de sac pour serrer un sac, en particulier un sac à déchets, comprenant
- un élément de serrage de base (3) entourant une zone intérieure (2),
- une barre de séparation (4) qui dépasse de la zone intérieure (2) et s'étend d'une première paroi (31) de l'élément de serrage de base (3) à une deuxième paroi (32) de l'élément de serrage de base (3),
adapté de manière à ce que le sac puisse être serré par l'élément de serrage de base (3) et la barre de séparation (4) et puisse être disposé dans la zone intérieure (2),
dans lequel l'élément de serrage de base (3) comprend un couvercle de base (35) qui recouvre l'élément de serrage de base (3),
**caractérisé par le fait que** l'élément de serrage de base (3) ne recouvre pas la zone intérieure (2).

2. Dispositif de serrage de sac selon la revendication 1, dans lequel la barre de séparation (4) divise la zone intérieure (2) en au moins une première zone partielle (21) et une deuxième zone partielle (22), de sorte qu'au moins un premier sac peut être serré dans la première zone partielle (21) et un deuxième sac peut être serré dans la deuxième zone partielle (22),
en particulier la première zone partielle (21) et la deuxième zone partielle (22) étant de taille égale.

3. Dispositif de serrage de sac selon l'une des revendications précédentes, dans lequel la barre de séparation (4) possède un premier dispositif de serrage latéral (42) le long d'un premier côté longitudinal et un second dispositif de serrage latéral (43) opposé le long d'un second côté longitudinal,
en particulier dans lequel le premier dispositif de serrage latéral (42) s'étend sur tout le premier côté longitudinal et le deuxième dispositif de serrage latéral (43) s'étend sur tout le deuxième côté longitudinal.

4. Dispositif de serrage de sac selon l'une des revendications précédentes, dans lequel l'élément de serrage de base (3) comprend un premier dispositif de serrage de base (33) et un second dispositif de serrage de base (34),
en particulier dans lequel la barre de séparation (4) est disposée entre le premier dispositif de serrage de base (33) et le second dispositif de serrage de base (34).

5. Dispositif de serrage de sac selon les revendications 3 et 4, dans lequel la barre de séparation (4) et l'élément de serrage de base (3) sont configurés de manière à ce
que le premier sac puisse être serré ensemble sur le premier dispositif de serrage latéral (42) et sur le premier dispositif de serrage de base (33), et
que le deuxième sac puisse être serré ensemble sur le deuxième dispositif de serrage latéral (43) et sur le deuxième dispositif de serrage de base (34).

6. Dispositif de serrage de sac selon l'une des revendications précédentes, dans lequel la barre de séparation (4) est amovible de l'élément de serrage de base (3).

7. Dispositif de serrage de sac selon l'une des revendications précédentes, adapté de manière à ce qu'un sac puisse être serré sur l'élément de serrage de base (3) et disposé dans la zone intérieure (2) lorsque la barre de séparation (4) n'est pas montée.

8. Dispositif de serrage de sac selon l'une des revendications précédentes, dans lequel
l'élément de serrage de base (3) est rond ou rectangulaire, et/ou
la zone intérieure (2) est l'intérieur d'un conteneur ou d'un cadre fermé.

9. Dispositif de serrage de sac selon l'une des revendications précédentes, dans lequel la barre de séparation (4) comprend un couvercle ouvrable (41),
en particulier dans lequel le couvercle (41) est articulé sur la barre de séparation (4) au moyen d'une charnière (412).

10. Dispositif de serrage de sac selon la revendication 10, dans lequel le couvercle (41) est verrouillable en position ouverte.

11. Dispositif de serrage de sac selon la revendication 9 ou 10, dans lequel le couvercle (41) est adapté de manière à ce que le sac puisse être fixé sur la barre de séparation (4) à l'état serré en fermant le couvercle (41) et ne puisse être retiré de la barre de séparation (4) que lorsque le couvercle (41) est ouvert.

12. Dispositif de serrage de sac selon l'une des revendications précédentes,
dans lequel le couvercle de base (35) a une forme d'anneau circulaire ou de cadre rectangulaire.

13. Dispositif de serrage de sac selon l'une des revendications précédentes, adapté de manière à ce que la barre de séparation (4) ne puisse être retirée de l'élément de serrage de base (3) que lorsque le couvercle de base (35) est démonté.

14. Dispositif de serrage de sac selon l'une des revendications précédentes, dans lequel la barre de séparation (4) est fixée à l'élément de serrage de base (3) au moyen d'au moins un verrou à déclic (45).
